# FASCICULE DE BREVET EUROPEEN

(11) **EP 1 247 552 B1**
(45) Date de publication et mention de la délivrance du brevet: **23.11.2005**
(21) Numéro de dépôt: 02356028.7
(22) Date de dépôt: 14.02.2002
(51) Int. Cl.: A63C 9/08, A43B 5/04

(54) **Fixation de surf**
Snowboardbindung
Snowboard binding

(30) Priorité: 02.04.2001 FR 0104440
(43) Date de publication de la demande: 09.10.2002
(73) Titulaire: SKIS ROSSIGNOL S.A., 38500 Voiron (FR)
(72) Inventeur: Gouzes, Philippe, 38500 Voiron (FR)
(74) Mandataire: Palix, Stéphane

(56) Documents cités:
- WO-A-00/21618
- DE-U- 20 101 389
- US-A- 5 901 971

## Description

### Domaine techniques

L'invention se rattache au domaine des sports de glisse sur neige, et plus particulièrement à celui du surf des neiges. Elle vise plus particulièrement une fixation de surf qui est employée avec des chaussures dites "souples". Cette fixation est conçue pour améliorer la transmission des efforts, notamment dans les virages dont la courbure est située vers l'avant du surfeur, également appelés virages "front side".

### Techniques antérieures

De façon connue, différentes chaussures sont utilisées selon le type de pratique de surf. Ainsi, dans le surf dit "alpin", les chaussures utilisées sont généralement rigides, dérivées des chaussures de ski alpins.

A l'inverse, on utilise des chaussures dites "souples" lorsque l'on recherche plus de confort et une plus grande capacité d'inclinaison de la jambe, comme c'est par exemple le cas dans les pratiques dites "artistiques" ou de "free style". La chaussure est alors construite sur la base d'une botte souple, dont la semelle est relativement flexible, pour donner du confort lors de la marche. La tige d'une telle chaussure est également souple pour permettre des inclinaisons vers l'avant ou latérales de la jambe.

Ces chaussures sont généralement employées avec des fixations qui possèdent une gouttière arrière, destinée à recevoir les appuis exercés par le surfeur en direction de l'arrière. Ces appuis sont exercés lorsque le surfeur réalise des virages dits "back side", c'est-à-dire lorsqu'il tourne autour d'un point situé derrière lui. Dans ce cas, le surfeur a tendance à exercer un effort de traction au niveau de l'extrémité de la plante du pied, de manière à inscrire la carre arrière dans 1a neige.

Différentes fixations ont déjà été proposées pour assurer le maintien temporaire de la chaussure par rapport à la fixation.

Ainsi, de nombreuses fixations, et notamment celles décrites dans le document FR 2 754 462, sont conçues pour assurer un chaussage automatique, généralement appelé "step'in". Dans ce genre de fixations, le surfeur met en place sa chaussure au dessus de la fixation, puis en exerçant une poussée fait coopérer des moyens d'accrochage de la fixation avec des moyens complémentaires situés sur la chaussure. Lorsque ces moyens complémentaires sont verrouillés par la fixation, la chaussure est fermement solidarisée à la planche, jusqu'à ce que le surfeur décide de déchausser la planche et actionne des moyens de déverrouillage.

De telles fixations sont appréciées pour la grande sécurité des moyens d'accrochage, qui assurent une solidarisation ferme de la chaussure par rapport à la planche. En effet, selon leur conception, de telles fixations coopèrent avec la chaussure en un, deux, trois voire plus de points d'accrochage. Or, cet accrochage efficace peut s'avérer pénalisant pour certains types de pratique.

En effet, dans certains cas, le surfeur apprécie de pouvoir modifier la position du pied par rapport à la fixation, en déplaçant le pied par un mouvement résultant d'une translation latérale et d'un pivotement autour d'un point situé au-dessus du pied, sensiblement à mi-hauteur de la jambe. Ce mouvement peut également correspondre à un pivotement de la semelle par rapport à une de ses arêtes latérales. Ce mouvement généralement appelé mouvement de "rolling" n'est pas possible dans les fixations assurant un chaussage automatique, puisque la chaussure est totalement fixe par rapport à la planche.

Par opposition aux fixations dites "step'in", assurant un accrochage automatique, certaines autres fixations assurent la solidarisation de la chaussure par l'intermédiaire d'une ou plusieurs sangles. En règle générale, une telle fixation comprend une première sangle reliant les deux côtés de la fixation en passant au dessus de la zone du cou de pied. Ces fixations comportent généralement une seconde sangle située plus en avant de la fixation, et passant au dessus de la chaussure, au niveau des articulations métatarsophalangiennes.

Dans de telles fixations, la chaussure possède une légère liberté de mouvement, qui autorise le mouvement de "rolling". Néanmoins, ces fixations possèdent d'autres inconvénients. En effet, lorsque le surfeur effectue un virage dit "front side", c'est-à-dire tournant autour d'un point situé devant lui, il exerce une pression vers le bas au niveau de ses orteils, et a donc tendance à relever le talon. Lors de ce mouvement, la chaussure est bloquée vers le haut par la présence de la sangle passant au niveau du cou de pied.

Ce point dur présent au niveau du cou de pied, peut être inconfortable, puisqu'il induit une pression sur la veine pédieuse située au niveau du cou de pied. Une trop fort compression de cette veine engendre des crampes, voire des douleurs.

Le document US-A-5 901 971 divulgue une fixation de surf des neiges comportant des moyens de butée apte à coopérer avec des moyens complémentaires situés sur la chaussure.

Un problème que se propose de résoudre l'invention est celui d'optimiser la transmission des appuis vers l'avant et vers l'arrière avec l'emploi de chaussures souples, tout en autorisant un léger mouvement relatif de la chaussure à l'intérieur de la fixation.

### Exposé de l'invention

L'invention concerne donc une fixation de surf des neiges, destinée à être employée avec des chaussures souples. De façon connue, cette fixation comprend :
◆ une embase adaptée pour être solidarisée à la planche ;
◆ une gouttière arrière adaptée pour recevoir le contact des parties arrières de la chaussure, afin de transmettre les appuis arrières vers la planche;
◆ des moyens d'accrochage constitués d'au moins une sangle dont l'une relie les deux côtés de l'embase en passant au-dessus de la zone du cou de pied.

Cette fixation comporte également des moyens de butée aptes à coopérer avec des moyens complémentaires situés sur la chaussure pour s'auto-engager lors le déplacement du talon de la chaussure vers le haut, lorsque cette dernière est mise en place dans la fixation ; Conformement à l'invention, ces moyens complémentaires se dégagent lors du déplacement de la chaussure vers l'avant lorsque la ou les sangles sont détachées.

Autrement dit, le maintien du pied dans la fixation n'est assuré que par la présence des sangles, et notamment la sangle présente au niveau du cou de pied. Lorsque l'utilisateur souhaite effectuer un virage "front side", en exerçant donc une pression avec l'extrémité de la plante du pied, les moyens de butée caractéristiques s'engagent automatiquement. Ils bloquent ainsi le talon, en lui interdisant de trop se soulever.

De la sorte, l'effort exercé vers le haut au niveau du talon se transmet à la fixation et donc vers la planche. La carre avant s'inscrit donc dans le virage immédiatement, sans soulèvement excessif du talon par rapport à la planche.

Les moyens de butée caractéristiques ne fonctionnent que dans une seule direction, c'est-à-dire qu'ils n'opèrent que pour bloquer le déplacement du talon de la chaussure vers le haut, mais pas dans les autres directions.

Ainsi, lorsque l'utilisateur souhaite déchausser, il défait les sangles d'accrochage, et il sort sa chaussure de la fixation sans n'avoir à effectuer aucune manoeuvre particulière supplémentaire. Autrement dit, les moyens de butée caractéristique n'agissent que lorsque la chaussure est plaquée sur l'embase et/ou sur la fixation par les sangles d'accrochage, mais perdent toute activité dès lors que les sangles sont décrochées. Il convient donc bien de noter que ces moyens de butée ne sont en aucun cas assimilables à des moyens d'accrochage qui assurent en eux-mêmes la solidarisation temporaire de la chaussure sur la fixation, et qui requièrent donc une manoeuvre de l'utilisateur pour être déverrouillés.

A titre d'exemple, les moyens d'accrochage que constituent les sangles doivent être positivement détachés pour cesser de remplir leur fonction d'accrochage. Les moyens d'accrochage utilisés dans les fixations dites "step'in" doivent également être positivement déverrouillés pour permettre la sortie de la chaussure de la fixation.

En pratique, les moyens caractéristiques peuvent autoriser soit un déplacement très limité, soit un déplacement nul du talon vers le haut. Dans le premier cas, les moyens de butée situés sur la fixation sont alors légèrement décalés verticalement par rapport aux moyens complémentaires situés sur la chaussure, de manière à autoriser une très légère course du talon.

En pratique, les moyens de butée présents sur la fixation peuvent être localisés soit sur la face avant de la gouttière, soit encore sur l'arceau éventuel qui relie l'embase et la gouttière sur certaines fixations.

En pratique, les moyens de butée peuvent être réalisés selon différents principes mécaniques, dès lors qu'ils assurent un blocage du déplacement vers le haut du talon de la chaussure.

Ainsi, ces moyens de butée peuvent par exemple comporter au moins une zone présentant des reliefs, aptes à coopérer avec les reliefs complémentaires réalisés sur la chaussure. Ces reliefs peuvent présenter une direction principale individuelle orientée vers l'avant en ce qui concerne la fixation, et vers l'arrière en ce qui concerne la chaussure. De la sorte, l'interpénétration des reliefs interdit un déplacement vers le haut, mais ne s'oppose pas à la translation de la chaussure vers l'avant lors du déchaussage.

Dans une autre variante, ces moyens de butée peuvent comporter au moins une zone réalisée en un matériau présentant un fort coefficient de frottement avec le matériau de la zone située en regard sur la chaussure. Par fort coefficient de frottement, on entend que l'effort nécessaire pour déplacer le talon vers le haut est nettement supérieur aux efforts généralement observés lors des différentes phases de virages habituels.

Ainsi, en tant qu'exemple de matériaux pouvant être utilisés, on peut citer des bandes de tissus du type Velcro®. Les déplacements des portions de Velcro® parallèlement à leur plan principal est quasiment impossible pour des efforts d'intensité normale. En revanche, l'extraction de la chaussure sous un effort orienté vers l'avant est relativement aisé, de sorte que ces bandes de tissu Velcro® ne peuvent assurer à elles-seules un accrochage de la chaussure sur la fixation.

A titre d'exemple supplémentaire, on peut également utiliser comme matériau à fort coefficient de frottement des bandes de fourrure naturelle ou synthétique, à poil ras et incliné, analogues à celles utilisées pour équiper les semelles des skis de randonnée, et généralement appelées "peau de phoque".

D'autres matériaux peuvent être utilisés dès lors qu'ils provoquent un frottement très important avec la zone au regard de la chaussure, et empêchent donc tout mouvement relatif dans une direction verticale.

Dans les cas particuliers où les moyens de butée comportent des reliefs, ces derniers peuvent former une denture aptes à coopérer avec une denture complémentaire située sur la chaussure. Cette denture peut par exemple être configurée pour autoriser les mouvements de la chaussure vers le bas, mais à l'inverse pour s'opposer à tout mouvement de la chaussure vers le haut. Ainsi, par le choix de l'orientation des pentes de chacun des reliefs, on peut autoriser la descente de la chaussure vers le bas, lorsqu'un éventuel amas de neige présent sous la semelle se met à fondre. La position de la chaussure s'adapte donc à la diminution d'épaisseur de cette cale de neige, puisque les dentures peuvent alors coulisser vers le bas. En revanche, tout mouvement vers le haut est empêché par la coopération d'autres pans des reliefs.

Selon une autre caractéristique de l'invention, la denture formant les moyens de butée peut être incurvée vers le bas, de manière à faciliter le pivotement latéral de la chaussure. Autrement dit, les différents composants de la denture présentent une courbure générale avec un centre de courbure disposé sensiblement au niveau médian de la jambe, de sorte que les dentures de la fixation et de la chaussure peuvent coulisser l'une par rapport à l'autre, selon un arc de cercle ou plus généralement une trajectoire courbe, correspondant au mouvement de "rolling" précédemment mentionné. Dans ce cas, la largeur des dentures est déterminée pour que les reliefs présents sur la chaussure restent enclenchés dans la denture de la fixation quelle que soit la position latérale de la chaussure.

Néanmoins, cette forme incurvée des dentures n'est pas obligatoire, et l'invention couvre également des variantes dans lesquelles les reliefs des dentures sont parallèles entre eux.

Avantageusement en pratique, les moyens de butée peuvent être répartis transversalement sur la fixation, de manière à pouvoir coopérer avec différentes régions de la chaussure. Autrement dit, la fixation peut présenter plusieurs zones agissant en tant que butée caractéristique, coopérant avec autant de moyens complémentaires sur la chaussure, pour augmenter l'effet de butée.

On peut également prévoir que la fixation possède plusieurs moyens de butée répartis transversalement, et que la chaussure selon qu'il s'agit d'une chaussure droite ou gauche possède des moyens complémentaires en nombre limité, positionnés par exemple du côté intérieur uniquement. De la sorte, avec une seule et même gouttière unique comportant plusieurs moyens de butée pour les deux fixations, on obtient l'effet de blocage caractéristique avec les chaussures droite et gauche.

### Description sommaire des figures

La manière de réaliser l'invention ainsi que les avantages qui en découlent ressortiront bien de la description du mode de réalisation qui suit, à l'appui des figures annexées, dans lesquelles :
La figure 1 est une vue en perspective sommaire d'une fixation conforme à l'invention.
La figure 2 est une vue de face de la gouttière de la fixation de la figure 1.
La figure 3 est une vue de derrière d'une chaussure adaptée pour fonctionner avec la fixation de la figure 1.
La figure 4 est une vue en coupe selon un plan longitudinal médian du détail de la zone de coopération entre la chaussure et la fixation.

### Manière de réaliser l'invention

Comme déjà évoqué, l'invention concerne une fixation (1) pour la pratique du surf des neiges. De façon connue, une telle fixation comporte une embase (2) destinée à être solidarisée à la planche de surf par des moyens non représentés. Cette fixation comporte également une gouttière arrière (3), destinée à recevoir les appuis arrière exercés par le surfeur.
Dans la forme illustrée, cette gouttière est montée sur un arceau (4) lui-même solidaire de l'embase (2). Dans la forme illustrée, la gouttière (3) est articulée par rapport à l'arceau (4) autour de points d'articulation (5, 6) permettant de rabattre la gouttière sur l'embase, lorsque la fixation n'est plus utilisée.

La fixation (1) est destinée à recevoir des chaussures du type chaussure souple, et en assure la solidarisation par rapport à la planche grâce à deux sangles de serrage (7, 8). Plus précisément, une de ces sangles (7) est localisée au niveau de la zone du cou de pied, et relie les deux parties latérales de l'embase, ou plus précisément de l'arceau lorsque la gouttière (3) est effectivement montée sur un arceau, comme dans la forme illustrée.

La sangle (7) présente au niveau du cou de pied assure le maintien de la partie arrière du pied à l'intérieur de la fixation (1). Cette sangle est équipée de moyens de réglage tels qu'une boucle (10) ou tout autre système permettant de régler la longueur de la sangle (7). Cette sangle assure une pression suffisante, mais non excessive sur le cou de pied.

L'accrochage de la chaussure peut être complété par l'emploi d'une sangle (8) présente au niveau avant de la fixation. Cette sangle avant (8) relie les parties latérales de l'embase (2) passant au dessus de la chaussure au niveau de l'articulation métatarsophalangienne. Cette sangle avant (8) maintient l'avant de la chaussure plaqué contre l'embase lorsque le surfeur exerce une pression vers le haut avec l'avant de sa plante des pieds, comme par exemple lors des virages "back side".

La fixation (1) est équipée de moyens de butée empêchant la remontée du talon de la chaussure lorsque celle-ci est mis en place dans la fixation, tout en autorisant la sortie de la chaussure sans effort particulier ou manoeuvre spécifique, lorsque les sangles (7, 8) sont desserrées.

Plus précisément, et comme illustrée à la figure 1, ces moyens de butée peuvent être constitués de dentures (10, 11, 12) qui peuvent coopérer avec des dentures complémentaires (21-23) montées sur la chaussure (20) comme illustré à la figure 3.

Plus précisément, ces dentures (10-12) sont disposées sur la partie basse de la gouttière (3), à proximité de son arête incurvée inférieure (13). Ces dentures (10-12) présentent une pluralité de dents (14) telles qu'illustrées à la figure 4. Chacune de ses dents possèdent deux pans principaux, à savoir un pan (15) relativement vertical, et orienté vers le bas et légèrement vers l'avant. Les différents pans verticaux (15) sont reliés par des pans sensiblement horizontaux (16). Comme illustré à la figure 4, la denture (10) coopère avec la denture complémentaire (21) située dans la zone en regard sur la chaussure (20).

Plus précisément, cette denture (21) possède une pluralité de dents (24) de profil analogue aux dents (14) de la denture (10). Ainsi, les dents (24) de la denture (21) de la chaussure possèdent des pans (25) sensiblement horizontaux, et orientés vers le bas et légèrement vers l'avant. Ces pans sensiblement verticaux (25) sont reliés par des pans sensiblement horizontaux (26). De la sorte, lorsque la chaussure (20) vient au contact de la gouttière (3), les dentures (10, 21) de la gouttière (3) et de la chaussure (20) s'interpénètrent, les pans sensiblement verticaux (15, 25), et les pans sensiblement horizontaux (16, 26) des dentures complémentaires (10, 20) venant au contact les uns des autres.

L'orientation des différents pans des dentures empêche le mouvement vers le haut de la denture (21) par rapport à la denture (10). Ainsi, que dans le cas des virages "front side" et notamment lorsque le surfeur exerce une pression vers le bas au niveau de ses orteils, et donc un effort vers le haut au niveau de son talon, ces efforts se trouvent concentrés au niveau des dentures (10-12, 21-23) qui bloquent donc vers le haut la chaussure.

Les virages "front side" s'effectuent donc sans aucun soulèvement du talon de la chaussure, ce qui procure plus de précision dans la conduite des virages.

A l'inverse, lorsque le surfeur souhaite déchausser, et qu'il détache les sangles (7, 8), les pans sensiblement horizontaux (16, 26) des deux dentures (10, 20) coulissent les uns par rapport aux autres horizontalement sans opposer aucune résistance au mouvement de sortie de la chaussure.

Dans la forme illustrée à la figure 4, l'orientation des pans sensiblement verticaux (15, 25) des deux dentures (10, 11) autorise un déplacement de la chaussure vers le bas, dans le cas par exemple où une cale de neige est présente sous la semelle (27) de la chaussure et qu'elle vient à fondre. Néanmoins, cette possibilité de compensation de la variation de hauteur d'une cale de neige n'est pas obligatoire et l'invention couvre des variantes dans lesquelles les moyens de butée caractéristiques assurent un blocage du mouvement vertical dans les deux sens, avec une autre configuration des dents de la denture.

L'invention n'est pas non plus limitée à des moyens de butée constitués d'une pluralité de dents rassemblées en une denture, mais elle couvre également des variantes dans lesquelles un seul ergot vient en butée contre une partie de la gouttière, voire même de l'arceau lorsque celui-ci se trouve à proximité de l'arrière de la chaussure.

Par ailleurs, les moyens de butée telle que les dentures représentées aux figures 1 à 4 peuvent être formées d'éléments montés sur une gouttière existante, ou bien encore faire partie intégrante de la gouttière et être directement issues de moulage avec la gouttière proprement dite.

Il en va de même pour les dentures (21-23) présentes derrière la chaussure, puisque ces dernières peuvent être soit rapportées sur des chaussures existantes par couture ou collage, ou bien encore être moulées dans une armature arrière (29) présente derrière l'arête arrière de la chaussure.

Conformément à une autre caractéristique de l'invention, les différentes dentures (10-12) de la gouttière (3) peuvent présenter des dents qui sont légèrement incurvées, avec un centre de courbure situé à un niveau plus élevé de la chaussure, et illustré à titre d'exemple au point (28) situé sur la gouttière. Une telle configuration autorise un mouvement relatif de la chaussure par rapport à la gouttière selon la flèche R illustrée à la figure 2. Ce mouvement est possible dès lors que la configuration des dentures (21, 23) ou plus généralement des moyens complémentaires situés sur la chaussure, l'autorise. Ce mouvement de "rolling" est particulièrement apprécié pour certaines pratiques et notamment le "free style".

Bien évidemment, l'invention n'est pas limitée à la présence de trois moyens de butée répartis sur la gouttière (3) mais couvre de multiples autres variantes. Ainsi, il suffit d'une seule denture située sur la chaussure et sur la gouttière pour assurer l'effet caractéristique de l'invention. Néanmoins, dans une variante avantageuse, la gouttière peut présenter plusieurs moyens de butée répartis comme illustré à la figure 2, la chaussure quant à elle ne comportant qu'un nombre plus limité de dentures. En effet, on a observé que les efforts orientés vers le haut lors des virages "front side" sont plus particulièrement importants du côté intérieur de la chaussure.

Dans ce cas, il importe de privilégier l'effet de blocage caractéristique au niveau intérieur du pied, de sorte que la présence de denture sur l'extérieur est moins prépondérante.

Ainsi, avec une gouttière présentant de multiples moyens de butée potentiel, on peut équiper des fixations droite et gauche indifféremment, toutes aptes à assurer l'effet caractéristique avec les chaussures équipées de dentures localisées du côté intérieur de la chaussure.

Bien entendu, l'invention n'est pas non plus limitée à la seule forme des moyens de butée illustrés dans les figures, constitués de dentures, mais elle couvre également toutes les variantes précédemment évoquées, qui permettent un blocage des mouvements vers le haut du talon de la chaussure.

On peut citer à titre d'exemple des éléments en peausserie du type "peau de phoque".

Il ressort de ce qui précède que la fixation conforme à l'invention présente de multiples avantages parmi lesquels on peut citer :
- le blocage du soulèvement du talon lors des virages "front side", ce qui assure une meilleure précision et la disparition des légers flottements observés avec les fixations analogues de l'Art antérieur ;
- la possibilité d'autoriser un mouvement de "rolling" tout en conservant un excellent maintien du pied.

## Revendications

1. Fixation de surf des neiges (1), destinée à être employé avec des chaussures souples (20), comprenant :
◆ une embase (2) adaptée pour être solidarisée à la planche ;
◆ une gouttière (3) arrière adaptée pour recevoir le contact des parties arrières de la chaussure, afin de transmettre les appuis arrières vers la planche;
◆ des moyens d'accrochage constitués d'au moins une sangle (7, 8) dont l'une relie les deux côtés de l'embase (2) en passant au-dessus de la zone du cou de pied,
◆ des moyens de butée (10-12) aptes à coopérer avec des moyens complémentaires (21-23) situés sur la chaussure (20) pour :
s'autoengager lors du déplacement du talon (30) de la chaussure (20) vers le haut lorsque cette dernière est mise en place dans la fixation (1);
**caractérisée en ce que** les moyens de butée et complémentaires
se dégagent lors du déplacement de la chaussure (20) vers l'avant lorsque la ou les sangles (7, 8) sont détachées.

2. Fixation de surf des neiges selon la revendication 1, **caractérisée en ce que** les moyens de butée (10-12) sont localisés sur la face avant de la gouttière (3).

3. Fixation de surf des neiges selon la revendication 1, **caractérisée en ce que** les moyens de butée sont localisés sur un arceau reliant l'embase et la gouttière.

4. Fixation de surf des neiges selon la revendication 1, **caractérisée en ce que** les moyens de butée (10-12) comportent au moins une zone présentant des reliefs (14) aptes à coopérer avec des reliefs (24) complémentaires réalisés sur la chaussure.

5. Fixation de surf de neiges selon la revendication 1, **caractérisée en ce que** les moyens de butée comportent au moins une zone réalisée en un matériau présentant un fort coefficient de frottement avec le matériau de 1a zone située en regard sur la chaussure.

6. Fixation de surf des neiges selon la revendication 4, **caractérisée en ce que** les reliefs forment une denture (10-18) apte à coopérer avec une denture complémentaire (21-23) située sur la chaussure (20).

7. Fixation de surf des neiges selon la revendication 6, **caractérisée en ce que** la denture (10-12) est incurvée vers le bas, de manière à faciliter le pivotement latéral de la chaussure.

8. Fixation de surf des neiges selon la revendication 1, **caractérisée en ce que** les moyens de butée sont répartis transversalement sur 1a fixation, de manière à être aptes à coopérer avec différentes régions de la chaussure.

9. Fixation de surf des neiges selon la revendication 1, **caractérisée en ce que** les moyens de butée situés sur la fixation sont décalés verticalement par rapport aux moyens complémentaires situés sur la chaussure, de manière à autoriser une légère course vers le haut du talon de la chaussure.

## Patentansprüche

1. Snowboardbindung (1), welche zur Verwendung mit Softboots (20) bestimmt ist, umfassend:
◆ eine Grundplatte (2), die zur festen Verbindung mit dem Brett angepaßt ist;
◆ ein Highback (3), welches zur Aufnahme des Kontaktes der hinteren Teile des Schuhs angepaßt ist, um die rückwärtigen Stützkräfte auf das Brett zu übertragen;
◆ Befestigungsmittel, welche von mindestens einem Riemen (7,8) gebildet werden, wovon einer über die Zone des Fußspanns verlaufend die zwei Seiten der Grundplatte (2) verbindet;
◆ Haltemittel (10-12), die dazu geeignet sind, mit an dem Schuh (20) angeordneten komplementären Mitteln (21-23) zusammenzuwirken, um bei der Verlagerung des Absatzes (30) des Schuhs (20) nach oben selbsttätig einzugreifen, wenn letzterer in die Bindung (1) eingesetzt ist;
**dadurch gekennzeichnet, daß** die Haltemittel und komplementären Mittel bei einer Verlagerung des Schuhs (20) nach vorne außer Eingriff kommen, wenn der oder die Riemen (7,8) gelöst ist/sind.

2. Snowboardbindung nach Anspruch 1, **dadurch gekennzeichnet, daß** die Haltemittel (10-12) auf der Vorderseite des Highbacks (3) angeordnet sind.

3. Snowboardbindung nach Anspruch 1, **dadurch gekennzeichnet, daß** die Haltemittel auf einem die Grundplatte und das Highback verbindenden Bügel angeordnet sind.

4. Snowboardbindung nach Anspruch 1, **dadurch gekennzeichnet, daß** die Haltemittel (10-12) mindestens eine Zone umfassen, die Erhöhungen (14) aufweist, welche zum Zusammenwirken mit an dem Schuh ausgebildeten komplementären Erhöhungen (24) geeignet sind.

5. Snowboardbindung nach Anspruch 1, **dadurch gekennzeichnet, daß** die Haltemittel mindestens eine Zone umfassen, die aus einem Material hergestellt ist, das einen hohen Reibungskoeffizienten mit dem Material der gegenüberliegenden Zone an dem Schuh aufweist.

6. Snowboardbindung nach Anspruch 4, **dadurch gekennzeichnet, daß** die Erhöhungen eine Zahnung (10-18) bilden, die dazu geeignet ist, mit einer an dem Schuh (20) angeordneten komplementären Zahnung (21-23) zusammenzuwirken.

7. Snowboardbindung nach Anspruch 6, **dadurch gekennzeichnet, daß** die Zahnung (10-12) nach unten gekrümmt ist, um das seitliche Verschwenken des Schuhs zu erleichtern.

8. Snowboardbindung nach Anspruch 1, **dadurch gekennzeichnet, daß** die Haltemittel in Querrichtung über die Bindung verteilt sind, so daß sie dazu geeignet sind, mit verschiedenen Bereichen des Schuhs zusammenzuwirken.

9. Snowboardbindung nach Anspruch 1, **dadurch gekennzeichnet, daß** die an der Bindung angeordneten Haltemittel vertikal in bezug auf die an dem Schuh angeordneten komplementären Mittel versetzt sind, um einen geringen Hub des Absatz des Schuhs nach oben zu ermöglichen.

## Claims

1. Snowboard binding (1) designed for use with flexible shoes (20) comprising:
- a base (2) designed to be fastened to the board,
- a rear groove (3) designed to receive contact of the rear sections of the shoe in order to transmit pressure from the rear to the board,
- fastening means consisting of at least one strap (7, 8) one of which links the two sides of the base (2) passing over the instep zone of the foot,
- abutment means (10-12) designed to cooperate with matching means (21-23) fitted onto the shoe (20) to automatically engage when the heel (30) of the shoe (20) is moved upwards when the shoe is placed in binding (1),
**characterized in that** the abutment means and matching means are freed when the shoe (20) is moved forwards when the strap or straps (7, 8) are detached.

2. Snowboard binding as claimed in claim 1, **characterized in that** the abutment means (10-12) are located on the front surface of the groove (3).

3. Snowboard binding as claimed in claim 1, **characterized in that** the abutment means are located on a shackle linking the base and the groove.

4. Snowboard binding as claimed in claim 1, **characterized in that** the abutment means (10-12) comprise at least one zone having reliefs (14) designed to cooperate with matching reliefs (24) made in the shoe.

5. Snowboard binding as claimed in claim 1, **characterized in that** the abutment means comprise at least one zone made of a material having a high coefficient of friction with the material of the zone located facing it on the shoe.

6. Snowboard binding as claimed in claim 4, **characterized in that** the reliefs form a toothing (10-18) designed to cooperate with matching toothing (21-23) located on the shoe (20).

7. Snowboard binding as claimed in claim 6, **characterized in that** the toothing (10-12) is dished towards the bottom so as to facilitate the lateral pivoting of the shoe.

8. Snowboard binding as claimed in claim 1 **characterized in that** the abutment means are distributed transversally over the binding so as to be capable of cooperating with various regions of the shoe.

9. Snowboard binding as claimed in claim 1 **characterized in that** the abutment means located on the binding are offset vertically relative to the matching means located on the shoe so as to allow slight travel of the heel of the shoe towards the top.
